# EUROPÄISCHE PATENTSCHRIFT

(11) **EP 0 531 804 B1**
(45) Veröffentlichungstag und Bekanntmachung des Hinweises auf die Patenterteilung: **29.05.1996**
(21) Anmeldenummer: 92114577.7
(22) Anmeldetag: 27.08.1992
(51) Int. Cl.: B30B 1/26

(54) **Antrieb für den Stössel von mechanischen Pressen**
Drive for the ram of a mechanical press
Entraînement pour le poinçon d'une presse mécanique

(30) Priorität: 10.09.1991 DE 4130004
(43) Veröffentlichungstag der Anmeldung: 17.03.1993
(73) Patentinhaber: Umformtechnik ERFURT GmbH, D-99086 Erfurt (DE)
(72) Erfinder: Hartung, Wolfgang, O-5082 Erfurt (DE); Cawi, Ingo, W-1000 Berlin 45 (DE)

(56) Entgegenhaltungen:
- FR-A- 953 349
- FR-A- 2 097 838
- GB-A- 424 315
- GB-A- 1 433 112
- US-A- 2 112 011
- US-A- 2 857 768
- US-A- 4 138 904

## Beschreibung

Die Erfindung betrifft einen Antrieb für den Stößel von mechanischen Pressen, der sowohl in Zweipunkt- als auch in Vierpunktpressen sowie in Transferpressen eingesetzt werden kann.
Nach der DE-PS 2927503 ist ein Antrieb für mechanische Pressen bekannt, bei dem der Stößel im Bereich des unteren Totpunktes seine Abwärtsbewegung verhältnismäßig langsam ausführt, hingegen die übrige Abwärtsbewegung und die Aufwärtsbewegung schnell ausführt und dabei sich der Pressenstößel einen längeren Winkelbereich der Antriebskurbel im Bereich des oberen Totpunktes aufhält bzw. sich dort annähernd im Ruhestand befindet. Der Antrieb des Stößels erfolgt von einem Exzenterrad aus, dessen Antriebsexzenter durch eine Schwinge und ein Pleuel mit dem Druckpunkt des Stößels verbunden ist, die zusammen ein erstes Knickstelzenpaar bilden. Am Antriebsexzenter ist eine Zugstange angelenkt, die mit einem Schwinghebel verbunden ist. Dieser hat einen außerhalb des Zentrums des Antriebrades liegenden Schwenkpunkt und bildet mit einer Drucklasche ein zweites Knickstelzenpaar. Er ist über einen um einen außerhalb des Zentrums der Antriebswelle angeordneten Schwerpunkt gelagerten Winkelhebel mit den Kniepunkt des ersten Knickstelzenpaares verbunden. Die Winkelarme des Winkelhebels schließen dabei einen so großen Winkel ein, daß der Schwinghebel und die Drucklasche eine Stecklage durchlaufen, wenn sich der Stößel im Bereich des oberen Totpunktes befindet.
Die Weg-Zeit-Funktion zeigt, daß bei dieser Lösung der Stößel ungebremst und damit hart auf die durch das Kissen oder Federn gehaltenen Werkzeugteile auffährt.

Nach GB-A- 424 315 ist ein Antrieb für den Stößel von mechanischen Pressen bekannt, bei dem der Antrieb des oberen, die Arbeitsbewegung des Stößels verursachenden Pleuels und der Antrieb eines die Stößelschnellaufbewegung verursachenden Lenkers von je einem Exzenter- bzw. Kurbelrad erfolgt, die beide unmittelbar miteinander im Eingriff stehen. An dem gemeinsamen Gelenkpunkt von oberen Pleuel und Lenker greift gleichzeitig das untere, zum Stößel führende Pleuel an. Diese Lösung stellt einen 8-gliedrigen Zweirädergelenkantrieb dar, bei dem die Exzenter- bzw. Kurbelräder (7,8) zum Zweck der Synchronisierung miteinander im Eingriff stehen und im Sinne der Mechanik die Funktion von Getreibegliedern übernehmen. Durch die feste Zuordnung der Exzenter- bzw. Kurbelräder zueinander bewegt sich der Stößel sowohl in der Arbeits- als auch in der Schnellaufphase nach einer bestimmten, unveränderlichen Bewegungsfunktion.

Bei dem Gelenkantrieb nach dem Dokument FR-A-953 349 erfolgen die Antriebe für den Arbeitsgang und den Schnellgang durch unterschiedliche Exzenter oder Kurbeln bzw. Exzenter- oder Kurbelräder, die aber im direkten Eingriff miteinander stehen. Dieser Antrieb läßt ebenfalls wie die Lösung nach GB-A-424 315 keine Verstellung der Getriebeglieder zu.
Bei dem Gelenkantrieb nach US-A-2 857 768 werden die direkt miteinander im Eingriff stehenden Exzenter- oder Kurbelräder zeitweise außer Eingriff gebracht, um sie zueinander zu verstellen. Diese Verstellung ist jedoch nur für Einpunktantriebe derartiger Gelenkantriebe gelöst. Nach dem Dokument FR-A- 2 097 838 ist ein Einpunktgelenkantrieb mit zueinander verstellbaren Arbeitsgang- und Schnellganggetriebekomponenten bekannt, bei denen die Antriebsexzenter für die Getriebekomponenten auf einer gemeinsamen Welle angeordnet sind. Die Synchronisierbarkeit der Verstellmechanismen zwischen mehreren Exzenter- bzw. Kurbelrädern ist nicht gelöst, ebensowenig die Synchronisierbarkeit der Kurbelräder.
Das Getriebe nach US-A-4 138 904 erzeugt nach den in den Figuren 4 bis 9 dargestellten Bewegungsfunktionen auch Stößelbewegungen mit Geschwindingkeitsreduzierung bzw. Rückläufigkeit vor Beginn des Arbeitsprozesses. Aber die betreffende Bewegungsfunktion kann nur mit der einmaligen Dimensionierung der Getriebeglieder gewählt werden und liegt damit unveränderlich fest. Eine nachträgliche Verstellung ist nicht möglich.
Der Gelenkantrieb nach GB-A-1 433 112 stellt ebenfalls ein unverstellbares Koppelgetriebe zur Erzeugung der Stößelbewegungen dar. Auch hier kann die betreffende Bewegungsfunktion nur mit der einmaligen Dimensionierung der Getriebeglieder gewählt werden und liegt somit unveränderlich fest.

Die Aufgabe der Erfindung besteht darin, einen mehrgliedrigen Gelenkantrieb mit rastartigem Verharren im oberen Totpunkt in die Lage zu versetzen, daß er vor Beginn des eigentlichen Umformprozesses die Geschwindigkeit des Stößels derart verlangsamt, daß für jeden Werkzeugsatz ein stoßfreies Aufsetzen auf durch Kissen gehaltene Werkzeugteile, beispielsweise Blechhalterrahmen erreicht wird, um anschließend mit der gegenüber dem Aufsetzen erhöhten Arbeitsgeschwindigkeit den Umformprozessen durchzuführen.

Erfindungsgemäß wird die Aufgabe durch die in den Patentansprüchen beschriebenen kennzeichnenden Merkmale gelöst. Bei der Zusammenführung weiterer Getriebe der gleichen Art wird die Verstellung der Exzenter- oder Kurbelräder Zueinander über einen auf der Zwischenradwelle formschlüssig einkuppelbaren Längsantrieb vorgenommen.
Ein Getriebezug, bei dem die Koppel, Winkelhebel und die nachgeordnete Koppel entfallen und somit der äußere Winkelhebel unmittelbar über eine Koppel mit dem Pleuel in Verbindung steht liegt gleichermaßen im Rahmen der Erfindung. Dabei entfällt lediglich die obere Ruheposition in der Stößelbewegung. Ein solcher Antrieb würde dann zehn Getriebeglieder aufweisen.
Diese Lösung ermöglicht die Wahl des Abstandes vor unterer Ablage in dem diese Geschwindigkeitsreduzierung eintritt, um die Bewegungsfunktion optimal den Bedingungen des jeweiligen Werkzeugsatzes anpassen zu können. Die stoßarme Beschleunigung des Tischkissens durch den geschwindigkeitsreduzierten Stößel beim Auffahren auf dasselbe verhindert wesentliche Schwingungen in dem Wirksystem Tischkissen.

Die Erfindung wird anhand von vier Ausführungsbeispielen näher erläutert. Die zugehörigen Zeichnungen zeigen:
- Fig. 1.1.: Prinzipdarstellung des Zweipunkt- und Mehrpunktantriebes mit zwölf Antriebsgliedern und verstellbarer Zwischenrast
- Fig. 1.2.: Draufsicht nach Fig. 1.1.
- Fig. 2.1.: Prinzipdarstellung des Vierpunktantriebes mit zwölf Antriebsgliedern und verstellbarer Zwischenrast
- Fig. 2.2.: Draufsicht nach Fig. 2.1.
- Fig. 3.1.: Prinzipdarstellung des achtgliedrigen Räderkoppelgetriebes mit verstellbarer Zwischenrast
- Fig. 3.2.: Draufsicht nach Fig. 3.1.
- Fig. 4.1.: Prinzipdarstellung des Zweipunkt- und Mehrpunktantriebes mit zwölf Antriebsgliedern mit verstellbarer Zwischenrast mittels Schieberad
- Fig. 4.2.: Draufsicht nach Fig. 4.1.
- Fig. 5.: Ablaufkurve des Stößels mit der Darstellung des veränderlichen Weg-Zeitverhaltens vom Stößel für eine Rast- bzw. Ziehphase
Dargestellt in Fig. 1.1. und Fig. 1.2. ist eine Zwei-Punkt-Getriebegruppe, die durch Wiederholung zu einer Vier-Punkt-Gruppe, wie in Fig. 2.1. und Fig. 2.2. gezeigt, bzw. zu den Vielpunktgruppen des Antriebes von Großteilstufenpressen erweitert werden kann. Nicht dargestellt ist der sogenannte Primärantrieb mit Motor, Schwungrad, Schaltkupplung und Bremse.
Die zentrale Antriebswelle 1, vom sogenannten Primärantrieb kommend trägt einerseits das fest aufgebrachte Rad 2 und andererseits das über die formschlüssige Kupplung 4 mit der Antriebswelle 1 lose verbundene Rad 3, welches die gleichen Verzahnungswerte wie Rad 2 aufweist.

Das Rad 2 treibt das auf der Vorgelegewelle 9 angeordnete Vorgelegerad 5 an. Gleichfalls treibt das Rad 3 bei in Eingriff befindlicher Kupplung 4 das auf der zentralen Zwischenradwelle 7 fest angeordnete Zwischenrad 6 an, welches seinerseits das auf der Vorgelegewelle 13 angeordnete Vorgelegerad 8 antreibt. Das Vorgelegerad 5 treibt über das starr mit ihm verbundene Ritzel 10 die Exzenterräder 11 und 12, welche ihrerseits die Exzenter 24a bzw. 24b tragen, wobei die Räder 11 und 12 miteinander im Eingriff stehen.
Vorgelegerad 8 treibt über das starr mit ihm verbundene Ritzel 14 die Exzenterräder 15 und 16 an, welche miteinander im Eingriff stehen und die die Exzenter 17a bzw. 17b tragen.
In der weiteren Beschreibung wird nur der Getriebezug eines Druckpunktes beschrieben, wobei die Bezugszeichen mit einem a ergänzt sind. Damit soll dokumentiert werden, daß der gleiche Getriebezug nochmals spiegelbildlich für den zweiten Druckpunkt vorhanden ist.
Der Exzenter 17a ist über die Koppel 18a mit dem äußeren Hebelarm der Hebelwelle 19a verbunden. Der innere Hebelarm der Hebelwelle 19a ist über eine Koppel 20a an den in einem festen Drehpunkt gelagerten Winkelhebel 21a angelenkt. Der zweite Anlenkpunkt des Winkelhebels 21a ist über eine Koppel 22a mit der Schwinge 23a verbunden, wobei von den beiden anderen Anlenkpunkten einer mit dem Exzenter 24a und der andere über das Pleuel 25a mit dem Stößel 26 verbunden ist.
Auf der Zwischenradwelle 7 ist hinter dem Zwischenrad 6 der Schleichgang 27 angeordnet, der mittels der formschlüssigen Kupplung 28 zuschaltbar ist. Die Getriebeglieder Exzenter 24, Schwinge 23, Pleuel 25 und der Stößel 26 stellen die Antriebskette für die Arbeitsbewegung dar. Die Getriebeglieder Exzenter 17, Koppel 18, Hebelwelle 19, Koppel 20, Winkelhebel 21 und Koppel 22 bilden die Arbeitskette der Schnellaufbewegung.

Die Verstellung der Exzenter 24a und 24b gegenüber den Exzentern 17a und 17b zur Erzielung veränderter Bewegungsfunktionen der Zwischenrast erfolgt dadurch, daß die formschlüssige Kupplung außer Eingriff gebracht wird. Gleichzeitig wird der auf Zwischenradwelle frei drehend angeordnete Schleichgangantrieb 27 über die Kupplung 28 formschlüssig mit der Zwischenradwelle 7 verbunden. Nunmehr ist es möglich, Rad 3 gegenüber Rad 2 auf der Antriebswelle 1 zu verdrehen. Nach Wiedereinrücken der Kupplung 4 ist der Gelenkantrieb wieder arbeitsfähig und das stoßfreie Aufsetzen des Stößels auf die durch das Kissen gehaltenen Werkzeugteile, beispielsweise Blechhalterrahmen, für den jeweiligen Werkzeugsatz entsprechend der Ablaufkurve nach Fig. 5 gewährleistet. In der Fig. 5 sind die Weg-Zeit-Verläufe der Stößelbewegung für die zwei Einstellungen der Exzenterräder zueinander dargestellt.
Bei dem Vierpunktantrieb nach Fig. 2.2. trägt die Antriebswelle 6 einerseits das Vorgelegerad 5, das mit dem auf der Kupplungswelle 3 angeordneten Vorgelegerad 4 in Eingriff steht.
Auf der Kupplungswelle 3 ist noch die Kupplung und Bremse 2 sowie das Schwungrad 1 angeordnet. Andererseits ist auf der Antriebswelle 6 das Rad 7 fest angeordnet. Dieses steht mit dem auf der Vorgelegewelle 13 angeordneten Vorgelegerad 10 in Wirkverbindung. Weiterhin sind auf der Vorgelegewelle 13 noch die Ritzel 14 und 15 angeordnet, die die Exzenterräder 16 und 18 antreiben, wobei diese wiederum auf die Exzenterräder 17 und 19 wirken.
Auf der äußeren Fortsetzung der Antriebswelle 6 sind lose das Rad 8 und die mit dem Rad 8 verbundene Kupplung 9 angeordnet. Das Rad 8 steht über das Zwischenrad 11, das mit dem Schleichgang 42 und der zugehörigen Formschlußkupplung 43 verbunden ist, mit dem auf der Vorgelegewelle 20 angeordneten Vorgelegerad 12 in Wirkverbindung. Diese Vorgelegewelle 20 besitzt das Ritzel 21, welches das Exzenterrad 22 und das mit diesem in Eingriff stehende Exzenterrad 23 auftreibt.

Der Exzenter 24 des Exzenterrades 23 ist über die Koppeln 26 mit den äußeren Hebelarmen der Hebelwelle 28 verbunden. Analog dazu ist der Exzenter 25 des Exzenterrades 22 über die Koppeln 27 mit den äußeren Hebelarmen der Hebelwelle 29 verbunden. Der restliche Getriebeaufbau entspricht identisch den im ersten Beispiel beschriebenen. Dabei sind die Bezugszeichen mit a und b ergänzt, um die jeweils dahinter liegenden Antriebselemente entsprechend dem Vierpunktantrieb zu verdeutlichen. So sind zwischen den inneren Anlenkpunkten der Hebelwellen 28, 29, den Exzentern 38a, b und 39a, b und dem Stößel 44 die Koppeln 30, 31 die Winkelhebel 32, 33, die Koppeln 34, 35, die Schwingen 36, 37 und die Pleuel 40, 41 angeordnet.
Die Verstellung der Exzenter 24, 25 gegenüber den Exzentern 38, 39 zur Erzielung veränderter Bewegungsfunktionen der Zwischenrast erfolgt auch analog dem ersten Beispiel, so daß hier auf eine wiederholende Beschreibung verzichtet wird.

Der Antrieb mittels eines Räderkoppelgetriebes, wie in den Figuren 3.1. und 3.2. gezeigt, erfolgt über die zentrale Antriebswelle 1, auf der einerseits fest das Rad 2 und andererseits lose das Rad 3 angeordnet ist. Das Rad 3 ist mit der formschlüssigen Kupplung 4 versehen. Gleichzeitig treibt es direkt das auf der Vorgelegewelle 18 sitzende Vorgelegerad 14 und über das fest auf der zentralen Zwischenradwelle 16 angeordnete Zwischenrad 15 das auf der Vorgelegewelle 22 sitzende Vorgelegerad 17 an. Analog ist das Rad 2 direkt mit dem auf der Vorgelegewelle 8 sitzenden Vorgelegerad 5 und über das lose auf der Zwischenradwelle 16 angeordnete Zwischenrad 6 mit dem auf der Vorgelegewelle 11 sitzenden Vorgelegerad 7 verbunden. Außerhalb des Getriebes ist auf der Zwischenradwelle 16 der Schleichgangantrieb 35 mit der Formschlußkupplung 34 angeordnet.

Zur Bewegungsbeeinflussung ist das Ritzel 19 der Vorgelegewelle 18 über das Zwischenrad 20 mit dem Exzenterrad 21 wirkverbunden. Außerdem steht das Ritzel 23 über Zwischenrad 24 und Ritzel 25 mit dem Exzenterrad 26 in Eingriff. Für die Bewegungsübertragung ist das Ritzel 9 der Vorgelegewelle 8 mit dem Exzenterrad 10 und das Ritzel 12 der Vorgelegewelle 11 mit dem Exzenterrad 13 verbunden. Weiterhin ist spiegelbildlich an den Exzenterrädern 10 und 13 jeweils ein Exzenter 27a bzw. 27b angeordnet, der über die Schwinge 28a, 28b, den Dreifach-Gelenkpunkt 31a, 31b und das Pleuel 32a, 32b mit dem Stößel 33 verbunden ist. Der Dreifach-Gelenkpunkt 31a, 31b steht über die Koppel 30a, 30b mit dem Exzenter 29a, 29b der Exzenterräder 21, 26 gleichfalls in Wirkverbindung.
Die am Stöße31 33 gelenkig gelagerten Pleuel 32 werden von den Koppelgliedern 28 und 30 angetrieben. Die Exzenterräder 10, 13 mit den Exzentern 27a, 27b und die Exzenterräder 21, 26 mit den Exzentern 29 sind in der gewählten gegenläufigen Anordnung für die beabsichtigte Zwischenrast-Bewegung besonders gut geeignet. Aber auch der Lauf mit gleichen Drehrichtungen, wie er unter Wegfall der betreffenden Zwischenräder erreichbar ist, bringt brauchbare Ergebnisse.

Vom Antrieb her gesehen treibt die Welle 1 mittels Rad 2 über Vorgelegerad 5, Zwiwschenrad 6 und Vorgelegerad 7 die Ritzel 9 und 12, die diagonal gegenüberliegenden Exzenterräder 10 und 13, auf dem Exzentern 27a, 27b die Schwingen 28 angeordnet sind, an.
Gleichzeitig treibt die Antriebswelle 1 über Formschlußkupplung 4 und Rad 3, Vorgelegerad 14, Zwischenrad 15, Vorgelegerad 17, die Ritzel 19, 23 und die Zwischenräder 20, 24 und Ritzel 25 die Exzenterräder 21, 26, auf deren Exzentern 29a, 29b die Koppeln 30 angeordnet sind, an.

Die Schwingen 28a, 28b und Koppeln 30a, 30b treffen in den Dreifachgelenkpunkten 31a, 31b zusammen und treiben die Pleuel 32a, 32b und damit den Stößel 33 a.
Die durch den gesamten Komplex der Antriebe geführte zentrale Antriebswelle 1 sichert damit den Gleichlauf aller Exzenterräder 10, 13 des Komplexes. Die Zwischenradwelle 16, die ebenfalls durch den gesamten Komplex geführt ist, sichert den Gleichlauf aller Exzenterräder 21, 26 des Komplexes. Nach der jeweiligen Einstellung über die Formschlußkupplung 4 sind die Winkelstellungen der Wellen 1 und 16 zueinander festgelegt. Der Schleichgangantrieb 34 mit Formschlußkupplung 35 dient sowohl zur Zustellung von Zwischenradwelle 16 gegenüber Antriebswelle 1, die von der zentralen Bremse den Gesamtantrieben gehalten wird als auch zur Schleichgangbewegung des gesamten Pressenantriebes.
Bei der vierten Ausführungsform ist auf der zentralen Antriebswelle 1 das Rad 2 fest und das Rad 3 lose angeordnet. In Wirkverbindung dazu ist die pfeilverzahnte Schiebewelle 4 angeordnet. Das Rad 2 steht mit dem auf der Vorgelegewelle 9 angeordneten Vorgelegerad 5 in Wirkverbindung, wobei weiterhin das Ritzel 10 der Vorgelegewelle 9 die Exzenterräder 11 und 12 antreibt. Andererseits steht das Rad 3 über das auf der zentralen Zwischenradwelle 7 angeordnete Zwischenrad 6 mit dem auf der Vorgelegewelle 13 sitzenden Vorgelegerad 8 in Wirkverbindung. Dabei treibt das Ritzel 14 der Vorgelegewelle 13 die Exzenterräder 15 und 16 an. Die Exzenterräder 11, 12 tragen die Exzenter 24a bzw. 24b und die Exzenterräder 15, 16 sind mit den Exzentern 17a bzw. 17b versehen. Analog zu den ersten beiden Ausführungsformen sind hier spiegelbildlich die gleichen Antriebelemente vorhanden.

In der weiteren Bezeichnung wird zur Vereinfachung auch wieder auf die Bezeichnung a und b bei den Bezugszeichen verzichtet. So ist der Exzenter 17 über die Koppel 18 mit den äußeren Anlenkpunkt der Hebelwelle 19 verbunden. Der andere Anlenkpunkt ist über die Koppel 20 mit dem Winkelhebel 21 verbunden, wobei der letztere über die Koppel 22 an die Schwinge 23 angelenkt ist. Diese Schwinge 23 ist mit ihren anderen beiden Anlenkpunkten zum einen an den Exzenter 24 und zum anderen über das Pleuel 25 an den Stößel 26 angelenkt. An einem Ende der Schiebewelle 4 ist das Axiallager 27 angeordnet, das wiederum über Stellspindeln 28a, 28b und Antriebsrädern 29 mit dem Stellmotor 30 verbunden ist.
Die Verstellung der Exzenter 17 gegenüber den Exzentern 24 erfolgt durch Verschieben der Schiebewelle 4 in Längsrichtung. Dadurch kommt es zur Verschiebung des Rades 3 zum Rad 2. Diese Bewegung überträgt sich über die Getriebeglieder auf die Exzenter 17 und 24. Somit wird der im ersten Beispiel näher beschriebene Effekt zur Erzielung der Erfindungsaufgabe erreicht.
Zum Rahmen der Erfindung gehört auch, daß zwar die Lösung im zweiten Ausführungsbeispiel für eine Einzelmaschine als Kissenziehpresse dargestellt ist, aber auch als ein Antriebsmodul eines Tranferpressenkomplexes angesehen werden kann. Dabei erfolgt die Kopplung derartiger Komplexe über Gelenkwellen mit einem zentralen Antriebskomplex.
Die Lösung nach dem vierten Ausführungsbeispiel kann natürlich auch in einen Vierpunktantrieb übertragen werden. Das dritte Ausführungsbeispiel ist als Zweipunktantrieb mit durchgehenden Wellen für Großraumtransferpressen. Eine Ausführung als Vierpunktantriebsmodul ist durch symmetrische Ergänzung des Räder-Koppelgetriebes möglich.

## Patentansprüche

1. Antrieb für den Stößel von mechanischen Pressen, der als mehrgliedriger Gelenkantrieb mit nicht unmittelbar miteinander in Eingriff stehenden Antriebsexzenterrädern ausgebildet ist, wobei der Antrieb des Stößels für dessen Arbeitsbewegung von einem Antriebsexzenterrad (11, 12) bzw. (16, 17, 18, 19) bzw. (11, 12) erfolgt, der durch eine Schwinge (23a, 23b) bzw. (36a, 36b, 37a, 27b) bzw. (23a, 23b) und ein Pleuel (25a, 25b) bzw. (40a, 40b, 41a, 41b) bzw. (25a, 25b) mit dem Druckpunkt des Stößels verbunden ist, die zusammen ein Knickstelzenpaar bilden, mit dem zusätzlich die Hebel (Koppeln) (22a, 22b) bzw. (34a, 34b, 35a, 35b) bzw. (22a, 22b) zur Beeinflussung der Stößelschnellaufbewegung in Wirkverbindung stehen,
dadurch gekennzeichnet,
daß die Antriebsglieder für die Stößelschnellaufbewegung und die Arbeitsbewegung des Stößels durch jeweils separate Exzenter- oder Kurbelräder (11, 12; 15, 16) bzw. (16, 17, 18, 19; 22, 23) bzw. (11, 12; 15, 16) antreibbar sind.

2. Antrieb für den Stößel von mechanischen Pressen nach Anspruch 1,
dadurch gekennzeichnet,
daß die separaten Exzenter- oder Kurbelräder (11, 12; 15, 16) bzw. (16, 17, 18, 19; 22, 23) zueinander verstellbar sind, derart, daß auf einer Antriebswelle ein festes Rad (2) bzw. (7) und ein loses über Einrichtungen verstellbares Rad (3) bzw. (8) angeordnet sind, von denen das feste Rad (2) bzw. (7) direkt in eines der Exzenterantriebsräder *bzw. über Vorgelegeräder* (5, 10) bzw. (10, 14, 15) *direkt in das Vorgelege* eingreift und das verstellbare Rad (3) bzw. (8) über ein auf einer Zwischenradwelle sitzendes Zwischenrad (6) bzw. (11) das andere Exzenterantriebsrad (15, 16) bzw. (22, 23) antreibt.

3. Antrieb für den Stößel von mechanischen Pressen nach den Ansprüchen 1 und 2,
dadurch gekennzeichnet,
daß anstelle jeweils eines Exzenterantriebsradpaares (11, 12) auch zwei hintereinander in Wirkverbindung stehende Exzenterantriebsradpaare (16, 17) bzw. (18, 19) angeordnet sind.

4. Antrieb für den Stößel von mechanischen Pressen nach den Ansprüchen 1 bis 3,
dadurch gekennzeichnet,
daß die Verbindung des verdrehbaren Exzenter- oder Kurbelrades (11, 12) bzw. (22, 23) mit der Antriebswelle (1) bzw. (6) über das lose Rad (3) bzw. (8) und eine schaltbare Formschlußkupplung (4) bzw. (9) herstellbar ist.

5. Antrieb für den Stößel von mechanischen Pressen nach den Ansprüchen 1 bis 3,
dadurch gekennzeichnet,
daß das verdrehbare Antriebsrad 3 für die Exzenter- bzw. Kurbelräder (15, 16) des Eilgangantriebes mit dem fest auf der Antriebswelle (1) sitzenden Rad (2) für die Exzenter- bzw. Kurbelräder (11, 12) des Arbeitsgangantriebes über eine gegenläufig schrägverzahnte Schiebewelle (4), die axial verschiebbar ist, verbunden ist.

6. Antrieb für den Stößel von mechanischen Pressen nach den Ansprüchen 1 bis 3,
dadurch gekennzeichnet,
daß die Zwischenradwelle (7) oder die Antriebswelle (1) die weiteren Getriebe gleicher Art einer Maschine untereinander synchronisiert.

7. Antrieb für den Stößel von mechanischen Pressen, der als mehrgliedriger Gelenkantrieb mit nicht unmittelbar miteinander in Eingriff stehenden Antriebsexzenterrädern ausgebildet ist, wobei der Antrieb des Stößels für dessen Arbeitsbewegung von einem Antriebsexzenterrad (10, 13) erfolgt, der durch eine Schwinge (28a, 28b) und ein Pleuel (32a, 32b) mit dem Druckpunkt des Stößels verbunden ist, die zusammen ein Knickstelzenpaar bilden, mit dem zusätzlich die Hebel (30a, 30b) zur Beeinflussung der Stößelschnellaufbewegung in Wirkverbindung stehen,
dadurch gekennzeichnet,
daß die Antriebsglieder für die Stößelschnellaufbewegung und die Arbeitsbewegung des Stößels durch jeweils separate Exzenter- oder Kurbelräder (10, 13; 21, 26) antreibbar sind, derart, daß zur Beeinflussung für die Stößelschnellaufbewegung die Exzenter- oder Kurbelräder (21, 26) auf einer gesonderten Welle angeordnet sind.

8. Antrieb für den Stößel von mechanischen Pressen nach den Ansprüchen 1 bis 4, 6 und 7,
dadurch gekennzeichnet,
daß die Verbindung des verdrehbaren Exzenter- oder Kurbelrades mit der Antriebswelle (1) über das lose Rad (3) und eine schaltbare Formschlußkupplung (4) herstellbar ist.

9. Antrieb für den Stößel von mechanischen Pressen nach den Ansprüchen 1 bis 4, 6, 7 und 8,
dadurch gekennzeichnet,
daß der normalerweise vorhandene Schleichgangantrieb (27) bzw. (42) bzw. (35) zusätzlich die Verstellbewegung der Exzenter zueinander ausführt.

## Claims

1. Drive for the ram of mechanical presses, which takes the form of a multi-member articulated drive having indirectly meshed eccentric drive wheels, driving of the ram for the latter's working motion being effected by an eccentric drive wheel (11, 12) or (16, 17, 18, 19) or (11, 12), which is connected to the working point of the ram by a rocker (23a, 23b) or (36a, 36b, 37a, 27b) or (23a, 23b) and a connecting rod (25a, 25b) or (40a, 40b, 41a, 41b) or (25a, 25b), which together form a pair of buckling stilts, to which additionally the levers (links) (22a, 22b) or (34a, 34b, 35a, 35b) or (22a, 22b) are operationally connected for influencing the rapid upward motion of the ram,
characterized in
that the drive members for the rapid upward motion of the ram and the working motion of the ram are drivable by in each case separate eccentric or crank wheels (11, 12; 15, 16) or (16, 17, 18, 19; 22, 23) or (11, 12; 15, 16).

2. Drive for the ram of mechanical presses according to claim 1,
characterized in
that the separate eccentric or crank wheels (11, 12; 15, 16) or (16, 17, 18, 19; 22, 23) are adjustable relative to one another in that there are disposed on a drive shaft a fixed wheel (2) or (7) and a loose wheel (3) or (8) adjustable by means of devices, of which wheels the fixed wheel (2) or (7) meshes directly into one of the eccentric drive wheels *or via transmission gear wheels* (5, 10) or (10, 14, 15) *directly into the transmission gear* and the adjustable wheel (3) or (8) via an intermediate wheel (6) or (11) seated on an intermediate wheel shaft drives the other eccentric drive wheel (15, 16) or (22, 23).

3. Drive for the ram of mechanical presses according to claims 1 and 2,
characterized in
that, instead of in each case one pair of eccentric drive wheels (11, 12), two successively operationally connected pairs of eccentric drive wheels (16, 17) and (18, 19) are provided.

4. Drive for the ram of mechanical presses according to claims 1 to 3,
characterized in
that the connection of the rotatable eccentric or crank wheel (11, 12) or (22, 23) to the drive shaft (1) or (6) may be established by the loose wheel (3) or (8) and by an engageable positive clutch (4) or (9).

5. Drive for the ram of mechanical presses according to claims 1 to 3,
characterized in
that the rotatable drive wheel 3 for the eccentric or crank wheels (15, 16) of the rapid feed drive is connected to the wheel (2), seated in a fixed manner on the drive shaft (1), for the eccentric or crank wheels (11, 12) of the working motion drive by a sliding shaft (4) with oppositely directed helical teeth, which is axially displaceable.

6. Drive for the ram of mechanical presses according to claims 1 to 3,
characterized in
that the intermediate wheel shaft (7) or the drive shaft (1) synchronizes the further gearings of identical type of a machine with one another.

7. Drive for the ram of mechanical presses, which takes the form of a multi-member articulated drive having indirectly meshed eccentric drive wheels, driving of the ram for the latter's working motion being effected by an eccentric drive wheel (10, 13), which is connected to the working point of the ram by a rocker (28a, 28b) and a connecting rod (32a, 32b), which together form a pair of buckling stilts, to which additionally the levers (30a, 30b) are operationally connected for influencing the rapid upward motion of the ram,
characterized in
that the drive members for the rapid upward motion of the ram and the working motion of the ram are drivable by in each case separate eccentric or crank wheels (10, 13; 21, 26)
in that for influencing for the rapid upward motion of the ram the eccentric or crank wheels (21, 26) are disposed on a separate shaft.

8. Drive for the ram of mechanical presses according to claims 1 to 4, 6 and 7,
characterized in
that the connection of the rotatable eccentric or crank wheel to the drive shaft (1) may be established by the loose wheel (3) and by an engageable positive clutch (4).

9. Drive for the ram of mechanical presses according to claims 1 to 4, 6, 7 and 8,
characterized in
that the normally provided creep feed drive (27) or (42) or (35) additionally executes the adjusting motion of the eccentrics relative to one another.

## Revendications

1. Entraînement pour le coulisseauau de presses mécaniques, qui est constitué par un entraînement articulé à plusieurs éléments, comportant des roues d'entraînement à excentrique qui ne sont pas directement en prise entre elles, l'entraînement du coulisseau, pour son mouvement de travail, prenant son mouvement sur une roue d'entraînement à excentrique (11, 12) ou (16, 17, 18, 19) ou (11, 12) qui est reliée au point de pression du coulisseau par un balancier (23a, 23b) ou (36a, 36b, 37a, 27b) ou (23a, 23b) et une bielle (25a, 25b) ou (40a, 40b, 41a, 41b) ou (25a, 25b) le balancier et la bielle formant ensemble une paire de biellettes de genouillère avec laquelle, en supplément, les leviers (bielles d'accouplement) (22a, 22b) ou (34, 34b, 35a, 35b) ou (22a, 22b) sont en liaison active pour influencer le mouvement ascendant rapide du coulisseau,
caractérisé
en ce que les éléments d'entraînement prévus pour le mouvement ascendant rapide du coulisseau et pour le mouvement de travail du coulisseau peuvent être entraînés par des roues à excentrique ou roues manivelles séparées (11, 12 ; 15, 16) ou (16, 17, 18, 19 ; 22, 23) ou (11, 12 ; 15, 16).

2. Entraînement pour le coulisseau de presses mécaniques selon la revendication 1,
caractérisé
en ce que les roues à excentrique ou roues manivelles séparées (11, 12 ; 15, 16) ou (16, 17, 18, 19 ; 22, 23) peuvent être réglée l'une par rapport à l'autre par le fait qu'une roue fixe (2) ou (7) et une roue folle (3) ou (8), pouvant être réglée par des dispositifs sont agencées sur un arbre d'entraînement, la roue fixe (2) ou (7) attaquant directement l'une des roues d'entraînement à excentrique ou attaquant directement le relais par l'intermédiaire de roues de relais (5, 10) ou (10, 14, 15), et la roue décalable (3) ou (8) entraînant l'autre roue d'entraînement à excentrique (15, 16) ou (22, 23) par l'intermédiaire d'une roue intermédiaire (6) ou (11) montée sur un arbre de roue intermédiaire.

3. Entraînement pour le coulisseau de presses mécaniques selon les revendications 1 et 2,
caractérisé
en ce qu'en remplacement d'une paire de roues d'entraînement à excentrique (11, 12), sont agencées deux paires de roues d'entraînement à excentrique (16, 17) ou (18, 19) disposées en liaison active l'une à la suite de l'autre.

4. Entraînement pour le coulisseau de presses mécaniques selon les revendications 1 à 3,
caractérisé
en ce que la liaison entre la roue à excentrique ou roue manivelle (11, 12) ou (22, 23) décalable en rotation et l'arbre d'entraînement (1) ou (6) peut être établie par l'intermédiaire de la roue folle (3) ou (8) et d'un embrayage commandé opérant par sûreté de forme (4) ou (9).

5. Entraînement pour le coulisseau de presses mécaniques selon les revendications 1 à 3,
caractérisé
en ce que la roue d'entraînement décalable en rotation (3) prévue pour les roues à excentrique ou roues manivelles (15, 16) de l'entraînement de marche rapide est reliée à la roue (2) montée fixe sur l'arbre d'entraînement (1), prévu pour les roues à excentrique ou roues manivelles (11, 12) de l'entraînement de marche de travail par l'intermédiaire d'un arbre coulissant (4) à denture oblique inverse, qui peut coulisser axialement.

6. Entraînement pour le coulisseau de presses mécaniques selon les revendications 1 à 3,
caractérisé
en ce que l'arbre de roue intermédiaire (7) ou l'arbre d'entraînement (1) synchronise les uns par rapport aux autres les autres mécanismes de même type d'une machine.

7. Entraînement pour le coulisseauau de presses mécaniques, qui est constitué par un entraînement articulé à plusieurs éléments, comportant des roues d'entraînement à excentrique qui ne sont pas directement en prise entre elles, l'entraînement du coulisseau, pour son mouvement de travail, prenant son mouvement sur une roue d'entraînement à excentrique (10, 13) qui est reliée au point de pression du coulisseau par un balancier (28a, 28b) et une bielle (32a, 32b), le balancier et la bielle formant ensemble une paire de biellettes de genouillère avec laquelle, en supplément, les leviers (30a, 30b) sont en liaison active pour influencer le mouvement ascendant rapide du coulisseau,
caractérisé
en ce que les éléments d'entraînement prévus pour le mouvement ascendant rapide du coulisseau et pour le mouvement de travail du coulisseau peuvent être entraînés par des roues à excentrique ou roues manivelles (10, 13 ; 21, 26) séparées, et, pour influencer le mouvement ascendant rapide du coulisseau, les roues à excentrique ou roues manivelles (21, 26) sont agencées sur un arbre séparé.

8. Entraînement pour le coulisseau de presses mécaniques selon les revendications 1 à 4, 6 et 7,
caractérisé
en ce que la liaison entre la roue à excentrique ou roue manivelle décalable en rotation et l'arbre d'entraînement (1) peut être établie par l'intermédiaire de la roue folle (3) et d'un embrayage commandé (4) opérant par sûreté de forme.

9. Entraînement pour le coulisseau de presses mécaniques selon les revendications 1 à 4, 6, 7 et 8,
caractérisé
en ce que l'entraînement de marche lente normalement prévu (27) ou (42) ou (35) effectue aussi le mouvement de décalage des excentriques l'un par rapport à l'autre.
